# EUROPÄISCHE PATENTSCHRIFT

(11) **EP 3 940 301 B1**
(45) Veröffentlichungstag und Bekanntmachung des Hinweises auf die Patenterteilung: **13.09.2023**
(21) Anmeldenummer: 21183057.5
(22) Anmeldetag: 01.07.2021
(51) Int. Cl.: F24F 13/20, F24H 9/06, F24H 9/13, F24F 1/60, F24F 13/32, F24F 1/10

(54) **HLKS-VORRICHTUNG MIT FLUIDFÖRDERVORRICHTUNG UND MONTAGEVORRICHTUNG**
HVAC DEVICE WITH FLUID HANDLING DEVICE AND MOUNTING DEVICE
DISPOSITIF DE CVCS AVEC DISPOSITIF D'ALIMENTATION ET DISPOSITIF DE MONTAGE

(30) Priorität: 16.07.2020 DE 102020208875
(43) Veröffentlichungstag der Anmeldung: 19.01.2022
(73) Patentinhaber: Robert Bosch GmbH, 70442 Stuttgart (DE)
(72) Erfinder: Kanters, Rene, 6822NB Arnhem (NL); Mentink, Thomas, 7722 RD Dalfsen (NL); Kerkmeijer, Tonnie, 7431 BK Diepenveen (NL); Mertens, Ramon, 7314 AR Apeldoorn (NL); Haverkort, Andre, 3844 AV Harderwijk (NL); Vos, Maarten, 5464WP Veghel (NL); Plantagie, Ralph, 7339 CM Ugchelen (NL); Steentjes, Rudie, 7021 CJ Zelhem (NL)

(56) Entgegenhaltungen:
- EP-A1- 1 521 042
- WO-A1-2005/003642
- US-A1- 2015 027 066

## Beschreibung

### Stand der Technik

Es ist bereits eine Montagevorrichtung für eine Gebäudeversorgungsvorrichtung, insbesondere für eine WBR- oder HKLS-Vorrichtung, wobei die Gebäudeversorgungsvorrichtung zumindest eine Fluidfördervorrichtung umfasst, mit zumindest einer Aufnahmeeinheit, insbesondere einem Trägerrahmen, zu einer Aufnahme der Fluidfördervorrichtung, wobei die Aufnahmeeinheit zumindest eine Montagestelle umfasst, welche zu einer Fixierung der Fluidfördervorrichtung an der Aufnahmeeinheit vorgesehen ist, vorgeschlagen worden. Die EP 1 521 042 A1 offenbart eine HKLS-Vorrichtung mit den Merkmalen des Oberbegriffs von Anspruch 1. Die WO 2005/003642 A1 offenbart eine Montagevorrichtung für eine Gebäudeversorgungseinrichtung mit einer Ausgleichsfußeinheit zur lotrechten Montage der Gebäudeversorgungseinrichtung auf einer geneigten Dachfläche.

### Aufgabenstellung

Bereitstellung einer verbesserten HKLS-Vorrichtung mit einer Montagevorrichtung zur kompakten Montage der HKLS Vorrichtung auf einem geneigten Untergrund, insbesondere einer Dachfläche.

### Offenbarung der Erfindung

Zu Lösung der obigen Aufgabenstellung wird eine HKLS-Vorrichtung mit den Merkmalen von Anspruch 1 vorgeschlagen. Bevorzugte Ausführungsformen sind in den abhängigen Ansprüchen definiert.

Die Erfindung geht aus von einer HKLS-Vorrichtung mit einer Fluidfördervorrichtung (14a; 14b) und einer Montagevorrichtung, welche zumindest eine Aufnahmeeinheit, insbeson-dere einen Trägerrahmen, zu einer Aufnahme der Fluidfördervorrichtung aufweist, wobei die Aufnahmeeinheit zumindest eine Montagestelle umfasst, welche zu einer Fixierung der Fluidfördervorrichtung an der Aufnahmeeinheit vorgesehen ist.

Erfindungsgemäß wird vorgeschlagen, dass die Aufnahmeeinheit einen sich verjüngenden Sockelabschnitt zu einer Aufstellung oder Montage der Aufnahmeeinheit an einem Untergrund, insbesondere an einem Boden oder an einem Dach, umfasst, wobei der Sockelabschnitt die Montagestelle ausbildet. Die

HKLS-Vorrichtung ist insbesondere dazu vorgesehen, eine Fluidversorgung eines Gebäudes mit einem Fluid, insbesondere Luft und/oder Wasser, zu handhaben, beispielsweise frisches Fluid von einer Umgebung des Gebäudes zuzuführen, von dem Gebäude verbrauchtes Fluid aufzubereiten, das Fluid zu temperieren, einen Feuchtegehalt und/oder einen Sauerstoffgehalt des Fluids zu regulieren oder dergleichen. Erfindungsgemäß ist die Gebäudeversorgungsvorrichtung als Heizungs-, Klimatechnik-, Lüftungs- und/oder Sanitär-Vorrichtung (HKLS-Vorrichtung), besonders bevorzugt als Wärmeversorgung-, Brauchwassererwärmung- und/oder Raumlufttechnik-Vorrichtung (WBR-Vorrichtung), beispielsweise als Lüftungsanlage, als Klimaanlage und/oder als Wärmepumpe ausgebildet. Die Fluidfördervorrichtung ist insbesondere zu einer Förderung und/oder einem Umwälzen des Fluids und/oder eines, insbesondere gebäudeversorgungsvorrichtungsinternen, Wärmeträgers vorgesehen. Insbesondere umfasst die Fluidfördervorrichtung zumindest einen Ventilator, einen Kompressor und/oder eine Pumpe zu einem Fördern und/oder Umwälzen des Fluids und/oder des Wärmeträgers. Das Fluid ist insbesondere als Luft oder Wasser ausgebildet. Die HKLS-Vorrichtung ist insbesondere zu einem Betrieb außerhalb des Gebäudes eingerichtet, insbesondere witterungsbeständig ausgebildet. Die HKLS-Vorrichtung kann unmittelbar an dem Gebäude angeordnet oder beabstandet von dem Gebäude aufgestellt und betrieben werden, wobei die HKLS-Vorrichtung zumindest einen fluidtechnischen Anschluss für eine Versorgungsleitung zu dem Gebäude, insbesondere in das Gebäude, aufweist. Vorzugsweise ist die Fluidfördervorrichtung dazu ausgelegt, das Fluid und/oder den Wärmeträger in der Versorgungsleitung über eine Strecke von zumindest 1m, bevorzugt zumindest 3m, optional von mehr als 10m zu transportieren. Vorzugsweise ist die Fluidfördervorrichtung dazu ausgelegt, das Fluid und/oder den Wärmeträger in der Versorgungsleitung über eine Strecke von weniger als 500m, bevorzugt weniger als 100m, besonders bevorzugt weniger als 20m, zu transportieren. Unter "vorgesehen" soll insbesondere speziell eingerichtet, speziell programmiert, speziell ausgelegt und/oder speziell ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Die Aufnahmeeinheit ist insbesondere zu einer Ausrichtung der Fluidfördervorrichtung relativ zur Vertikalen vorgesehen. Vorzugsweise ist die Fluidfördervorrichtung zumindest im Wesentlichen vollständig innerhalb der Aufnahmeeinheit angeordnet. Insbesondere ragt weniger als 10%, bevorzugt weniger als 5 %, besonders bevorzugt weniger als 1 %, eines Volumens der Fluidfördervorrichtung aus einem kleinsten gedachten Quader hervor, welcher die Aufnahmeeinheit vollständig umgibt. Die Aufnahmeeinheit kann als Skelettkonstruktion, welche insbesondere zusammen mit Fassadenplatten ein Gehäuse bildet, als Massivkonstruktion, welche insbesondere gleichzeitig das Gehäuse bildet, oder sowohl teilweise als Skeletkonstruktion als auch teilweise als Massivkonstruktion ausgebildet sein. Vorzugsweise weist die Aufnahmeeinheit eine Längsachse auf. Bevorzugt ist eine maximale Längserstreckung der Aufnahmeeinheit parallel zu der Längsachse kleiner als 3 m, insbesondere kleiner als 2 m, besonders bevorzugt kleiner als 1,5 m. Maximale Quererstreckungen in einer Ebene senkrecht zu der Längsachse sind kleiner als die maximale Längserstreckung, insbesondere kleiner als 2 m, bevorzugt kleiner als 1 m. Die Aufnahmeeinheit ist insbesondere dazu vorgesehen, mit ihrer Längsachse zumindest im Wesentlichen parallel zur Vertikalen ausgerichtet zu werden. Unter "im Wesentlichen parallel" soll hier insbesondere eine Ausrichtung einer Richtung relativ zu einer Bezugsrichtung, insbesondere in einer Ebene, verstanden werden, wobei die Richtung gegenüber der Bezugsrichtung eine Abweichung insbesondere kleiner als 8°, vorteilhaft kleiner als 5° und besonders vorteilhaft kleiner als 2° aufweist. Vorzugsweise ist die Montagestelle als ebene Montageplatte ausgebildet, deren Haupterstreckungsebene zumindest im Wesentlichen senkrecht zu der Längsachse angeordnet ist und insbesondere mit der daran befestigen Fluidfördervorrichtung zu einer Ausrichtung an der Horizontalen vorgesehen ist. Der Ausdruck "im Wesentlichen senkrecht" soll hier insbesondere eine Ausrichtung einer Richtung relativ zu einer Bezugsrichtung definieren, wobei die Richtung und die Bezugsrichtung, insbesondere in einer Projektionsebene betrachtet, einen Winkel von 90° einschließen und der Winkel eine maximale Abweichung von insbesondere kleiner als 8°, vorteilhaft kleiner als 5° und besonders vorteilhaft kleiner als 2° aufweist. Unter einer "Haupterstreckungsebene" einer Baueinheit soll insbesondere eine Ebene verstanden werden, welche parallel zu einer größten Seitenfläche eines kleinsten gedachten Quaders ist, welcher die Baueinheit gerade noch vollständig umschließt, und insbesondere durch den Mittelpunkt des Quaders verläuft.

Vorzugsweise umfasst die Aufnahmeeinheit eine Frontseite, welche insbesondere in einer Ebene zumindest im Wesentlichen parallel zur Längsachse angeordnet ist. Die Aufnahmeeinheit umfasst eine Rückseite, welche insbesondere in einer Ebene zumindest im Wesentlichen parallel zur Längsachse und insbesondere zumindest im Wesentlichen parallel zur Frontseite angeordnet ist. Alternativ weist die Aufnahmeeinheit einen kreisförmigen oder ovalen Querschnitt senkrecht zur Längsachse auf. Vorzugsweise umfasst die Aufnahmeeinheit einen Hauptaufnahmeabschnitt. Der Hauptaufnahmeabschnitt ist insbesondere entlang der Längsachse an dem Sockelabschnitt, insbesondere ohne Überlapp mit dem Sockelabschnitt, angeordnet und insbesondere zu einer Anordnung auf einer von dem Untergrund abgewandten Seite des Sockelabschnitts vorgesehen. Die Rückseite und die Frontseite sind in einer sich zumindest im Wesentlichen senkrecht zur Längsachse erstreckenden Deckenabschlussebene der Aufnahmeeinheit zur Längsachse bündig angeordnet. Vorzugsweise weist die Rückseite eine geringere maximale Längserstreckung parallel zur Längsachse auf als die Frontseite. Insbesondere umfasst die Aufnahmeeinheit eine Rückseitenabschlussebene, an welcher die Rückseite endet und welche zumindest im Wesentlichen senkrecht zu der Längsachse angeordnet ist. Die Rückseitenabschlussebene unterteilt die Aufnahmeeinheit insbesondere in den Hauptaufnahmeabschnitt und den Sockelabschnitt. Vorzugsweise weist der Sockelabschnitt eine geringere, insbesondere zumindest 25 % geringere, bevorzugt zumindest 40 % geringere, maximale Längserstreckung parallel zur Längsachse auf als der Hauptaufnahmeabschnitt. Der Sockelabschnitt erstreckt sich parallel zur Längsachse über zumindest 10 %, bevorzugt zumindest 15 %, besonders bevorzugt zumindest 20 %, einer gesamten Längserstreckung der Aufnahmeeinheit. Vorzugsweise ist der Sockelabschnitt starr mit dem Hauptaufnahmeabschnitt verbunden. Insbesondere bilden der Sockelabschnitt und der Hauptaufnahmeabschnitt einen gemeinsamen Trägerrahmen um einen gemeinsamen Innenraum herum aus. Der Sockelabschnitt weist in der Rückseitenabschlussebene vorzugsweise die gleichen maximalen Quererstreckungen auf wie der Hauptaufnahmeabschnitt. Der Sockelabschnitt verjüngt sich insbesondere ausgehend von der Rückseitenabschlussebene entlang der Längsachse in eine von dem Hauptaufnahmeabschnitt wegführenden Richtung, insbesondere stufenlos. Insbesondere weist der Sockelabschnitt eine von dem Hauptaufnahmeabschnitt abgewandte zur Längsachse zumindest im Wesentlichen senkrechte Abschlussfläche auf, welche in einer Ebene senkrecht zur Frontseite und/oder zur Rückseite insbesondere die geringste maximale Querstreckung des Sockelabschnitts aufweist.

Durch die erfindungsgemäße Ausgestaltung kann die HKLS-Vorrichtung vorteilhaft platzsparend auf ebenen und geneigten Untergründen angeordnet werden. Insbesondere kann eine zur Vertikalen parallele Höhe der HKLS-Vorrichtung in einem auf dem Untergrund angeordneten Zustand der HKLS-Vorrichtung vorteilhaft klein gehalten werden. Insbesondere kann ein/e durch Wind erzeugte/s Kraft und/oder Drehmoment auf die HKLS-Vorrichtung und/oder den Untergrund vorteilhaft klein gehalten werden.

Weiter wird vorgeschlagen, dass der Sockelabschnitt zumindest eine, insbesondere die bereits genannte, Abschlussfläche zu einer Anordnung an dem Untergrund aufweist und zumindest eine weitere Abschlussfläche zu einer Anordnung an einem weiteren Untergrund umfasst. Die weitere Abschlussfläche erstreckt sich insbesondere entlang eines kürzesten Abstands der Rückseite zu der Abschlussfläche und parallel zu einer zu der Längsachse zumindest im Wesentlichen senkrechten und zu der Rückseite zumindest im Wesentlichen parallelen Richtung. Insbesondere existiert zumindest eine zur Längsachse parallele Ebene, welche sich zumindest im Wesentlichen senkrecht sowohl zu der Rückseite als auch zu der weiteren Abschlussfläche erstreckt, wobei die weitere Abschlussfläche in dieser Ebene einen stumpfen Innenwinkel zu der Rückseite aufweist. Der stumpfe Innenwinkel der weiteren Abschlussfläche zu der Rückseite beträgt insbesondere mehr als 110°, bevorzugt mehr als 135°, besonders bevorzugt mehr als 144°. Der stumpfe Innenwinkel der weiteren Abschlussfläche zu der Rückseite beträgt insbesondere weniger als 165°, bevorzugt weniger als 155°, besonders bevorzugt weniger als 146°. Optional umfasst die Aufnahmeeinheit zumindest ein massives Bauelement, insbesondere eine Abdeckplatte, welches die Abschlussfläche bildet. Alternativ ist zumindest eine der Abschlussflächen ein kleinstes gedachtes Rechteck, welches die Aufnahmeeinheit in einer die Abschlussfläche enthaltenden Schnittebene gerade vollständig umgibt, wobei die Aufnahmeeinheit insbesondere nur auf einer Seite dieser Schnittebene angeordnet ist. Die Abschlussfläche und die weitere Abschlussfläche sind insbesondere jeweils für einen unterschiedlichen Aufstellungsort der Montagevorrichtung vorgesehen. Insbesondere ist die Abschlussfläche zu einer Aufstellung der Aufnahmeeinheit auf einen ebenen, insbesondere zur Horizontalen parallelen, Untergrund, beispielsweise einem Boden oder einem Flachdach, vorgesehen. Insbesondere ist die weitere Abschlussfläche zu einer Aufstellung der Aufnahmeeinheit an einem, insbesondere relativ zur Horizontalen, geneigten Untergrund, beispielsweise einem Satteldach, einem Pultdach oder dergleichen, vorgesehen. Durch die erfindungsgemäße Ausgestaltung kann dieselbe Ausgestaltung der Montagevorrichtung für eine vorteilhaft große Anzahl an Aufstellungsorten genutzt werden. Insbesondere kann vorteilhaft auf eine spezielle auf einen Aufstellungsort abgestimmte Maßanpassung der Montagevorrichtung verzichtet werden.

Ferner wird vorgeschlagen, dass der Sockelabschnitt zumindest eine, insbesondere die bereits genannte, Abschlussfläche zu einer Anordnung an dem Untergrund aufweist, welche kleiner ist als eine maximale Querschnittsfläche der Aufnahmeeinheit. Die maximale Querschnittsfläche erstreckt sich insbesondere senkrecht zur Längsachse. Die Querschnittsfläche ist insbesondere ein kleinstes gedachtes Rechteck oder ein kleinster gedachter Kreis, der die Aufnahmeeinheit in einer die Querschnittsfläche enthaltenen Ebene senkrecht zur Längsachse vollständig umgibt. Vorzugsweise ist ein Flächeninhalt der Abschlussfläche und/oder der weiteren Abschlussfläche kleiner als der Flächeninhalt der Querschnittsfläche. Bevorzugt verringert sich entlang der Längsachse die maximale Quererstreckung des Sockelabschnitts in einer zur Frontseite senkrechten Richtung. Optional weisen die Abschlussfläche und/oder die weitere Abschlussfläche sowie die Querschnittsfläche insbesondere in einer zur Frontseite parallelen Ebene jeweils die gleiche maximale Quererstreckung auf. Durch die erfindungsgemäße Ausgestaltung kann ein maximaler Abstand der Abschlussfläche, insbesondere an der Frontseite, zu einem geneigten Untergrund vorteilhaft klein gehalten werden. Insbesondere genügt ein vorteilhaft kleiner Unterbau der Montagevorrichtung, um die Aufnahmeeinheit an der Vertikalen auszurichten. Insbesondere kann bei einer Anordnung auf einem ebenen Untergrund an dem Sockelabschnitt vorteilhaft ein von dem Hauptaufnahmeabschnitt überdachter Freiraum erhalten werden, der zu einer Anordnung von Leitungen des Gebäudes zu Anschlüssen der Fluidfördervorrichtung genutzt werden kann.

Weiter wird vorgeschlagen, dass eine sich verjüngende Außenkontur des Sockelabschnitts in einer zu den Abschlussflächen des Sockelabschnitts senkrechten Ebene einen stumpfen Innenwinkel aufweist, insbesondere trapezförmig ausgebildet ist. Der Sockelabschnitt weist die sich verjüngende Außenkontur insbesondere in einer Lateralebene zumindest im Wesentlichen parallel zur Längsachse und insbesondere zumindest im Wesentlichen senkrecht zur Rückseite und/oder Frontseite auf. Insbesondere weist der Sockelabschnitt den stumpfen Innenwinkel zwischen den Abschlussflächen auf. Vorzugsweise weist der Sockelabschnitt den stumpfen Innenwinkel zwischen den Abschlussflächen in dergleichen Ebene auf, in welcher auch der stumpfe Innenwinkel zwischen der weiteren Abschlussfläche und der Rückseite angeordnet ist. Der stumpfe Innenwinkel zwischen den Abschlussflächen beträgt insbesondere mehr als 95°, bevorzugt mehr als 110°, besonders bevorzugt mehr als 124°. Der stumpfe Innenwinkel der weiteren Abschlussfläche zu der Rückseite beträgt insbesondere weniger als 165°, bevorzugt weniger als 145°, besonders bevorzugt weniger als 126°. Insbesondere wird die Außenkontur des Sockelabschnitts in der Lateralebene von der Rückseitenabschlussebene, einem Teil der Frontseite, der Abschlussfläche und der weiteren Abschlussfläche gebildet. Vorzugsweise ist die Außenkontur des Sockelabschnitts in der Lateralebene trapezförmig ausgebildet und weist insbesondere an dem von der Fronseite gebildeten Teil der Außenkontur zwei rechte Winkel und an dem von der weiteren Abschlussfläche gebildeten Teil der Außenkontur den stumpfen Innenwinkel zur Abschlussfläche und einen spitzen Innenwinkel zur Rückseitenabschlussebene auf. Vorzugsweise weist der Hauptaufnahmeabschnitt in der Lateralebene eine rechteckige Außenkontur auf. Insbesondere ist eine gemeinsame Außenkontur von Hauptaufnahmeabschnitt und Sockelabschnitt in der Lateralebene fünfeckförmig. Besonders bevorzugt ist ein Übergang zwischen Sockelabschnitt und Hauptaufnahmeabschnitt stetig, insbesondere frei von Absätzen. Durch die erfindungsgemäße Ausgestaltung kann neigungsabhängig die Abschlussfläche oder die weitere Abschlussfläche an dem Untergrund angelegt werden. Insbesondere genügt ein vorteilhaft kleiner Unterbau der Montagevorrichtung, um die Aufnahmeeinheit an der Vertikalen auszurichten.

Darüber hinaus wird vorgeschlagen, dass die Montagestelle als Bodenplatte ausgebildet ist und eine zu einer Anordnung an dem Untergrund vorgesehene Abschlussfläche des Sockelabschnitts bildet. Vorzugsweise weist die Aufnahmeeinheit zumindest ein Abstandshalterelement zu einer beabstandeten Anordnung der Bodenplatte und der Abschlussfläche von dem Untergrund auf. Insbesondere ist die Bodenplatte entlang der Längsachse zwischen dem Abstandshalterelement und der Rückseitenabschlussebene angeordnet. Die Bodenplatte unterteilt das Sockelelement entlang der Längsachse in einen Sockelaufnahmeabschnitt, in welchem die Fluidfördervorrichtung angeordnet ist und einen Sockelfußabschnitt, welche zu einer Aufstellung auf dem Untergrund vorgesehen ist. Vorzugsweise ist ein Längenverhältnis des Sockelaufnahmeabschnitts zu dem Sockelfußabschnitt entlang der Längsachse zumindest 2:1, bevorzugt mehr als 3:1, besonders bevorzugt mehr als 4:1. Besonders bevorzugt ist das Abstandshalterelement als Abschlussleiste ausgebildet, deren Haupterstreckungsrichtung zumindest im Wesentlichen senkrecht zur Längsachse angeordnet ist. Vorzugsweise umfasst die Aufnahmeeinheit mehrere Abstandshalterelemente, welche insbesondere in einer zur Längsachse senkrechten Ebene rechteckförmig angeordnet sind. Die Bodenplatte ist vorzugsweise an dem Abstandshalterelement befestigt, insbesondere verschraubt, vernietet oder verschweißt. Alternativ oder zusätzlich ist die Bodenplatte an zu der Längsachse zumindest im Wesentlichen parallel angeordneten Leisten und/oder Wandplatten der Aufnahmeeinheit befestigt. Eine größte Außenfläche der Montageplatte ist insbesondere kleiner als eine maximale Querschnittsfläche des Innenraums der Aufnahmeeinheit und optional kleiner als eine Querschnittsfläche des Innenraums in einer zur Längsachse senkrechten Ebene, in welcher die Bodenplatte angeordnet ist. Alternativ ist die Bodenplatte zu einem direkten Kontakt mit dem Untergrund vorgesehen, insbesondere wobei der Sockelaufnahmeabschnitt sich über die gesamte Längserstreckung des Sockelabschnitts entlang der Längsachse erstreckt. Durch die erfindungsgemäße Ausgestaltung kann ein vorteilhaft großer Anteil des Sockelabschnitts zur Aufnahme der Fluidfördervorrichtung genutzt werden. Insbesondere kann die HKLS-Vorrichtung vorteilhaft kompakt ausgebildet werden.

Erfindungsgemäß wird vorgeschlagen, dass die Montagevorrichtung zumindest eine Ausgleichsfußeinheit umfasst, welche zu einer Ausrichtung der Aufnahmeeinheit relativ zu dem Untergrund schwenkbar an dem Sockelabschnitt angeordnet ist, wobei die Ausgleichsfußeinheit einen Schwenkträger umfasst, der zu einer drehfesten Anordnung an der Aufnahmeeinheit vorgesehen ist, und wobei die Ausgleichsfußeinheit zumindest einen Montagefuß umfasst, welcher zu einer drehfesten Anordnung an dem Untergrund vorgesehen ist, wobei der Montagefuß zu einer Fixierung an einem geneigten Untergrund, insbesondere einem Dach, vorgesehen ist. Vorzugsweise ist die Ausgleichsfußeinheit separat von der Aufnahmeeinheit ausgebildet und, insbesondere bedarfsabhängig, an der Aufnahmeeinheit anordenbar und/oder von der Aufnahmeeinheit zerstörungsfrei lösbar ausgebildet. Alternativ oder zusätzlich weist die Ausgleichsfußeinheit zumindest eine Schweißfläche zu einer stoffschlüssigen Verbindung mit der Aufnahmeeinheit auf. Die Ausgleichsfußeinheit weist insbesondere eine Schwenkachse auf, an welche die Aufnahmeeinheit schwenkbar anordenbar ist. Vorzugsweise umfasst die Ausgleichsfußeinheit einen Schwenkträger, der zu einer drehfesten Anordnung an der Aufnahmeeinheit vorgesehen ist. Die Ausgleichsfußeinheit umfasst insbesondere zumindest einen Montagefuß, welcher zu einer drehfesten Anordnung an dem Untergrund vorgesehen ist. Der Schwenkträger ist mittels der Schwenkachse insbesondere an dem Montagefuß schwenkbar gelagert. Vorzugsweise ist ein maximal möglicher Schwenkwinkel des Schwenkträgers relativ zu dem Montagefuß auf gleich oder weniger als 90°, besonders bevorzugt auf weniger als 75°, besonders bevorzugt auf weniger als 60°, beschränkt. Vorzugsweise ist ein maximal möglicher Schwenkwinkel des Schwenkträgers relativ zu dem Montagefuß größer als 10°, insbesondere größer als 30°, besonders bevorzugt größer als 50°. Der Schwenkträger weist insbesondere ein Anlegeseite auf, welche zu einer Anordnung an der Abschlussfläche und/oder dem Abstandshalterelement vorgesehen ist. Der Schwenkträger weißt vorzugsweise eine weitere Anlegeseite auf, welche zu einer Anordnung an der weiteren Abschlussfläche vorgesehen ist. Insbesondere schließen die Anlegeseite und die weitere Anlegeseite in einer Ebene senkrecht zur Schwenkachse einen stumpfen Außenwinkel ein. Der stumpfe Außenwinkel zwischen den Anlegeseiten beträgt insbesondere mehr als 105°, bevorzugt mehr als 115°, besonders bevorzugt mehr als 124°. Der stumpfe Außenwinkel der Anlegeseiten beträgt insbesondere weniger als 165°, bevorzugt weniger als 145°, besonders bevorzugt weniger als 126°. Besonders bevorzugt ist der stumpfe Außenwinkel, insbesondere bis auf eine Toleranz und/oder eine Spielpassung, gleich dem stumpfen Innenwinkel zwischen den Abschlussflächen der Aufnahmeeinheit. Die Schwenkachse ist insbesondere in einem Übergangsbereich von der Anlegefläche und der weiteren Anlegefläche, welcher insbesondere einen Scheitel des stumpfen Außenwinkels zwischen den Anlegeflächen umfasst, angeordnet. Die Schwenkachse der Ausgleichsfußeinheit ist in einem an der Aufnahmeeinheit angeordneten Zustand der Ausgleichsfußeinheit zumindest im Wesentlichen senkrecht zu der Längsachse der Aufnahmeeinheit angeordnet und insbesondere zumindest im Wesentlichen parallel zu der Frontseite und/oder der Rückseite angeordnet. Die Ausgleichsfußeinheit umfasst insbesondere ein Schwenkstellelement, welches zu einer Einstellung und insbesondere Fixierung einer Schwenkposition des Schwenkträgers relativ zu dem Montagefuß an dem Montagefuß und an dem Schwenkträger angeordnet ist und dessen maximale Erstreckung in einer zur Schwenkachse senkrechten Ebene einstellbar ist. Besonders bevorzugt ist das Schwenkstellelement als Scherengelenk, insbesondere mit Spindelwinde, ausgebildet. Alternativ ist das Schwenkstellelement als Zahnstangenwinde oder als Hydraulikheber ausgebildet. Durch die erfindungsgemäße Ausgestaltung kann die Montagevorrichtung an einer vorteilhaft großen Anzahl an unterschiedlich geneigten Untergründen angeordnet und die Längsachse parallel zur Vertikalen ausgerichtet werden. Insbesondere kann auf eine Maßanfertigung für eine vorteilhaft große Anzahl an Untergründen verzichtet werden.

Die Fluidfördervorrichtung ist insbesondere in dem Innenraum der Aufnahmeeinheit angeordnet und vorzugsweise zumindest an der Montagestelle befestigt. Der Sockelabschnitt ist entlang der Längsachse insbesondere kleiner als eine maximale Längserstreckung der Fluidfördervorrich-tung. Insbesondere ragt die Fluidfördervorrichtung von dem Sockelelement aus in den Hauptaufnahmeabschnitt der Aufnahmeeinheit hinein. Optional ist die Fluidfördervorrichtung, insbesondere zusätzlich zu der Montagestelle, innerhalb des Hauptaufnahmeabschnitts an der Aufnahmeeinheit fixiert. Beispielsweise umfasst die Fluidfördervorrichtung zumindest einen Ventilator zu einem Ansaugen von Umgebungsluft. Vorzugsweise ist eine Drehachse des Ventilators zumindest im Wesentlichen parallel oder zumindest im Wesentlichen senkrecht zu der Längsachse angeordnet. Der Ventilator ist insbesondere in dem Hauptaufnahmeabschnitt angeordnet. Bevorzugt umfasst die Fluidfördervorrichtung eine Wärmetauscheinheit, insbesondere eine Wärmepumpe und/oder einen Wärmeübertrager, zu einem Austausch von Wärme zwischen der Umgebungsluft und einem gebäudeseitigen Fluid, insbesondere Luft und/oder Wasser. Alternativ oder zusätzlich ist die Fluidfördervorrichtung zu einer Einspeisung der Umgebungsluft als Frischluft in das Gebäude vorgesehen. Die Wärmeaustauscheinheit, insbesondere eine Pumpe, ein Kompressor und/oder ein Ventilator der Wärmeaustauscheinheit, sind/ist zumindest teilweise in dem Sockelabschnitt angeordnet und insbesondere an der Montagestelle befestigt. Durch die erfindungsgemäße Ausgestaltung kann eine vorteilhaft kompakte HKLS-Vorrichtung insbesondere eine HKLS-Vorrichtung von vorteilhaft geringer Höhe, bereitgestellt werden.

Des Weiteren wird vorgeschlagen, dass die HKLS-Vorrichtung zumindest eine Durchführung zu der Fluidfördervorrichtung umfasst, welche an einer zu einer Anordnung an dem Untergrund vorgesehenen Abschlussfläche, insbesondere an der bereits genannten weiteren Abschlussfläche, des Sockelabschnitts angeordnet ist. Vorzugsweise weist der Sockelabschnitt einen Anschlussbereich auf, in welchem Anschlüsse der Fluidfördervorrichtung angeordnet sind, insbesondere zumindest ein Fluidanschluss für das Fluid und/oder den Wärmeträger, zumindest ein Stromanschluss für eine elektrische Stromversorgung der Fluidfördervorrichtung und/oder zumindest eine Datenschnittstelle zu einem Datenaustausch zwischen Elektronikkomponenten der Fluidfördervorrichtung und einem externen Gerät, beispielsweise einer Gebäudesteuerung und/oder Gebäudeüberwachung. Der Anschlussbereich ist insbesondere an der weiteren Anschlussfläche, insbesondere zwischen der weiteren Anschlussfläche und der Rückseitenabschlussebene, angeordnet. Insbesondere sind die Anschlüsse im Innenraum der Aufnahmeeinheit, insbesondere des Sockelabschnitts, angeordnet. Vorzugsweise sind alle, insbesondere zu einem regulären Betrieb der Fluidfördervorrichtung vorgesehenen, Anschlüsse in dem Anschlussbereich angeordnet. Alternativ ist zumindest ein Anschluss, insbesondere ein Wartungsanschluss, beispielsweise zu einem Nachfüllen des Wärmeträgers, außerhalb des Anschlussbereichs angeordnet. Vorzugsweise ist die Abschlussfläche, insbesondere von Lüftungsöffnungen und/oder Wartungszugängen abgesehen, frei von Anschlüssen und/oder Durchführungen ausgebildet. Durch die erfindungsgemäße Ausgestaltung kann ein Anschluss der Fluidfördervorrichtung vorteilhaft im Inneren der Aufnahmeeinheit angeordnet werden. Insbesondere kann ein Herausstehen des Anschlusses aus der Aufnahmeeinheit vermieden werden. Insbesondere können Leitungen des Gebäudes zu den Anschlüssen vorteilhaft durch die HKLS-Vorrichtung verdeckt angeordnet werden. Insbesondere schränkt der Anschluss einen möglichen Aufnahmeort vorteilhaft wenig ein. Insbesondere kann eine Führung der Leitung zu den Anschlüssen vorteilhaft flexibel gestaltet werden.

Ferner wird vorgeschlagen, dass die HKLS-Vorrichtung zumindest zwei Durchführungen zu der Fluidfördervorrichtung umfasst, welche in unterschiedliche Richtungen weisen oder ausrichtbar sind. Vorzugsweise ist im Wesentlichen die gesamte weitere Anschlussfläche als Durchführung ausgebildet. Insbesondere umfasst die Aufnahmeeinheit ein Rahmenelement, welches die Abschlussfläche definiert. Das Rahmenelement umgibt insbesondere eine materialfreie Fläche, deren Flächeninhalt zumindest im Wesentlichen dem Flächeninhalt der Abschlussfläche entspricht. Darunter, dass zwei Größen einander "im Wesentlichen entsprechen" soll insbesondere verstanden werden, dass ein kleinstes bildbares Verhältnis der beiden Größen größer ist als 0,4, bevorzugt größer als 0,6, besonders bevorzugt größer als 0,8. Insbesondere gewährt die weitere Abschlussfläche einen Zugang zu dem hinter der Abschlussfläche angeordneten Anschlussbereich. Die weitere Anschlussfläche ist insbesondere dazu vorgesehen, zumindest eine Fluidleitung, eine Stromleitung und/oder eine Datenleitung zu den Anschlüssen zu führen. Die in der Anschlussfläche angeordnete Durchführung weist insbesondere einen wesentlich größeren Flächeninhalt auf als einen durch die Anschlüsse vorgegebenen Leitungsquerschnitt der Fluidleitung, der Stromleitung und/oder der Datenleitung. Unter "wesentlich größer" soll insbesondere zumindest doppelt so groß, vorzugsweise zumindest dreimal so groß, besonders bevorzugt zumindest fünfmal so groß, verstanden werden. Insbesondere sind die Fluidleitung, die Stromleitung und/oder die Datenleitung parallel zur Längsachse, senkrecht zur Längsachse oder unter einem beliebigen Winkel zwischen 0° und 90° relativ zu der Längsachse durch die weitere Anschlussfläche durchführbar. Optional ist zumindest einer der Anschlüsse ausrichtbar ausgebildet, beispielsweise als Schwenkanschluss, als Drehflansch, als Mehrwegeventil oder dergleichen. Optional umfasst die Aufnahmeeinheit in dem Anschlussbereich, insbesondere an der Anschlussfläche, zumindest ein Fixierelement, insbesondere zu einer Fixierung einer Ausrichtung der Fluidleitung, der Stromleitung und/oder der Datenleitung und insbesondere zu einer Zugentlastung der Fluidleitung, der Stromleitung und/oder der Datenleitung. Die Fluidleitung kann insbesondere zu einem Austausch des Fluids zwischen der Fluidfördervorrichtung und dem Gebäude und/oder zu einem Ablass von Kondenswasser vorgesehen sein. Durch die erfindungsgemäße Ausgestaltung ist die HKLS-Vorrichtung vorteilhaft flexibel an dem Untergrund anordenbar. Insbesondere können Leitungen von dem Gebäude zur HKLS-Vorrichtung vorteilhaft kurz gehalten werden.

Darüber hinaus wird vorgeschlagen, dass die Fluidfördervorrichtung die Montagevorrichtung, insbesondere den Sockelabschnitt, zumindest im Wesentlichen hohlraumfrei ausfüllt. Unter "im Wesentlichen hohlraumfrei" soll insbesondere verstanden werden, dass ein größter gedachter konvexer Körper, der schnittpunktfrei mit der Fluidfördervorrichtung vollständig innerhalb der Montagevorrichtung anordenbar ist, weniger als 20%, bevorzugt weniger 14%, besonders bevorzugt weniger als 9 %, eines Volumens eines kleinsten gedachten konvexen Körpers entspricht, welcher die Montagevorrichtung vollständig umgibt. Durch die erfindungsgemäße Ausgestaltung kann eine Kompaktheit der HKLS-Vorrichtung weiter gesteigert werden.

Die erfindungsgemäße HKLS-Vorrichtung soll hierbei nicht auf die oben beschriebene Anwendung und Ausführungsform beschränkt sein. Insbesondere kann die erfindungsgemäße HKLS-Vorrichtung zu einer Erfüllung einer hierin beschriebenen Funktionsweise eine von einer hierin genannten Anzahl von einzelnen Elementen, Bauteilen und Einheiten abweichende Anzahl aufweisen. Zudem sollen bei den in dieser Offenbarung angegebenen Wertebereichen auch innerhalb der genannten Grenzen liegende Werte als offenbart und als beliebig einsetzbar gelten.

### Zeichnungen

Weitere Vorteile ergeben sich aus der folgenden Zeichnungsbeschreibung. In den Zeichnungen sind zwei Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine schematische Darstellung einer erfindungsgemäßen HKLS-Vorrichtung mit einer Montagevorrichtung
- Fig. 2: eine schematische Darstellung der erfindungsgemäßen HKLS-Vorrichtung in einem auf einem ebenen Untergrund angeordneten Zustand, wobei die Darstellung der Montagevorrichtung weggelassen wurde,
- Fig. 3: eine schematische Darstellung einer Ausgleichsfußeinheit der Montagevorrichtung,
- Fig. 4: eine schematische Darstellung der erfindungsgemäßen HKLS-Vorrichtung, welche auf einem Dach mit hoher Neigung montiert ist,
- Fig. 5: eine schematische Darstellung der erfindungsgemäßen HKLS-Vorrichtung, welche auf einem Dach mit niedriger Neigung montiert ist, und
- Fig. 6: eine schematische Darstellung einer alternativen Ausgestaltung einer Montagevorrichtung.

### Beschreibung der Ausführungsbeispiele

Figur 1 zeigt eine HKLS-Vorrichtung 12a, hier beispielsweise als Wärmepumpe. Die HKLS-Vorrichtung 12a umfasst eine Fluidfördervorrichtung 14a. Die Fluidfördervorrichtung 14a umfasst insbesondere einen Verdampfer 42a. Die Fluidfördervorrichtung 14a umfasst weitere Fluidkomponenten 44a, insbesondere zumindest einen Kondensator, einen Kompressor, ein Entspannungsventil und/oder eine Drossel, welche insbesondere innerhalb eines kompakten Montagemoduls angeordnet sind. Die Fluidkomponenten 44a bilden insbesondere zusammen mit dem Verdampfer 42a einen Wärmepumpenkreislauf für einen Wärmeträger. Optional umfasst die Fluidfördervorrichtung 14a zwischen dem Verdampfer 42a und den Fluidkomponenten 44a eine Auffangelement zu einem Auffangen und Ableiten von Kondenswasser. Vorzugsweise umfasst die Fluidfördervorrichtung 14a einen Ventilator 40a zu einem Ansaugen eines Wärmereservoirs, insbesondere Umgebungsluft. Insbesondere ist der Ventilator 40a dazu vorgesehen, das Wärmereservoir zu einer Wärmeübertragung durch den Verdampfer 42a zu fördern. Optional ist der Ventilator 40a dazu vorgesehen, das Wärmereservoir als Frischluft in ein an der HKLS-Vorrichtung 12a angeschlossenes Gebäude zu fördern. Vorzugsweise umfasst die Fluidfördervorrichtung 14a Elektronikkomponenten 46a, insbesondere eine Steuereinheit und/oder Sensoren, zu einer Überwachung und/oder Steuerung der Fluidkomponenten 44a, des Verdampfers 42a und/oder des Ventilators 40a.

Die HKLS-Vorrichtung 12a umfasst eine Montagevorrichtung 10a. Die Montagevorrichtung 10a umfasst zumindest eine Aufnahmeeinheit 16a, insbesondere einen Trägerrahmen. Die Aufnahmeeinheit 16a ist zu einer Aufnahme der Fluidfördervorrichtung 14a vorgesehen. Die Aufnahmeeinheit 16a umfasst eine Längsachse 38a. Die Aufnahmeeinheit 16a ist insbesondere dazu vorgesehen, mit der Längsachse 38a zumindest im Wesentlichen parallel zur Vertikalen ausgerichtet aufgestellt und/oder montiert zu werden. Die Aufnahmeeinheit 16a umfasst einen, insbesondere quaderförmigen, Hauptaufnahmeabschnitt. Die Aufnahmeeinheit 16a umfasst einen, insbesondere von dem Hauptaufnahmeabschnitt unterschiedlich ausgebildeten Sockelabschnitt 20a. Der Sockelabschnitt 20a und der Hauptaufnahmeabschnitt sind entlang der Längsachse 38a starr miteinander verbunden. Die Strukturelemente der Aufnahmeeinheit 16a sind insbesondere als Leisten, als Wandplatten, als Bodenplatten und/oder Verstrebungen ausgebildet. Insbesondere weist die Aufnahmeeinheit 16a eine gemischte Skelettbauweise und Massivbauweise auf. Vorzugsweise umfasst die HKLS-Vorrichtung 12a ein (hier nicht dargestelltes) Gehäuse, insbesondere Abdeckplatten, welche an der Aufnahmeeinheit 16a angeordnet sind. Optional bilden einzelne Strukturelemente der Aufnahmeeinheit 16a, insbesondere Wandplatten, einen Teil des Gehäuses. Die Aufnahmeeinheit 16a umfasst zumindest eine Montagestelle 18a. Die Montagestelle 18a ist zu einer Fixierung der Fluidfördervorrichtung 14a, insbesondere der Fluidkomponenten 44a, an der Aufnahmeeinheit 16a vorgesehen. Der Sockelabschnitt 20a ist, insbesondere im Unterschied zum Hauptaufnahmeabschnitt, sich verjüngend ausgebildet. Der Sockelabschnitt 20a ist zu einer Aufstellung oder Montage der Aufnahmeeinheit 16a an einem Untergrund vorgesehen. Der Sockelabschnitt 20a bildet die Montagestelle 18a aus. Die Montagestelle 18a ist als Bodenplatte ausgebildet. Die Montagestelle 18a bildet eine Abschlussfläche 28a des Sockelabschnitts 20a. Die Abschlussfläche 28a erstreckt sich insbesondere senkrecht zur Längsachse 38a. Der Ventilator 40a ist vorzugsweise in dem Hauptaufnahmeabschnitt angeordnet, insbesondere an einem von der Abschlussfläche 28a abgewandten Ende der Aufnahmeeinheit 16a. Vorzugsweise ist eine Haupterstreckungsebene des Ventilators 40a zumindest im Wesentlichen senkrecht zur Längsachse 38a. Der Verdampfer 42a ist vorzugsweise in dem Hauptaufnahmeabschnitt angeordnet, entlang der Längsachse 38a insbesondere zwischen dem Ventilator 40a und den Fluidkomponenten 44a. Die Fluidkomponenten 44a sind vorzugsweise zumindest teilweise in dem Sockelabschnitt 20a und optional teilweise in dem Hauptaufnahmeabschnitt angeordnet. Die Elektronikkomponenten 46a sind insbesondere in dem Sockelabschnitt 20a und/oder in dem Hauptaufnahmeabschnitt angeordnet.

Die Montagevorrichtung 10a umfasst eine Ausgleichsfußeinheit 32a. Die Ausgleichsfußeinheit 32a ist zu einer Ausrichtung der Aufnahmeeinheit 16a relativ zu dem Untergrund schwenkbar an dem Sockelabschnitt 20a angeordnet. Die Fluidfördervorrichtung 14a füllt die Montagevorrichtung 10a, insbesondere den Sockelabschnitt 20a, zumindest im Wesentlichen hohlraumfrei aus. Insbesondere befindet sich ein Hohlraum, in welchem ein größter konvexer Körper eingefügt werden kann, innerhalb der Ausgleichsfußeinheit 32a.

Figur 2 zeigt eine Ansicht der HKLS-Vorrichtung 12a in einer zu der Abschlussfläche 28a senkrechten Lateralebene. Die HKLS-Vorrichtung 12a ist auf einem, insbesondere ebenen, Boden 22a aufgestellt, beispielsweise einem Erdboden, einer betonierten Fläche, einer Terrasse, einem Flachdach oder dergleichen. Zu einer Aufstellung der HKLS-Vorrichtung 12a auf dem ebenen Boden 22a kann die Ausgleichsfußeinheit 32a weggelassen werden. Insbesondere ist die HKLS-Vorrichtung 12a direkt mit dem Sockelabschnitt 20a auf dem Boden 22a aufgestellt. Die Gebäudeversorgungsvorrichtung 12a ist insbesondere in der Nähe zu einer Wand 52a, insbesondere einer Außenwand, des an der HKLS-Vorrichtung 12a angeschlossenen Gebäudes angeordnet. Die Aufnahmeeinheit 16a umfasst insbesondere eine Frontseite 66a und eine kürzere Rückseite 68a, welche sich jeweils in einer Ebene zumindest im Wesentlichen parallel zu der Längsachse 38a erstrecken und insbesondere zumindest im Wesentlichen senkrecht zu der Lateralebene angeordnet sind. Die Rückseite 68a ist insbesondere dazu vorgesehen, der Wand 52a zugewandt ausgerichtet zu werden. Optional umfasst die Rückseite 68a einen Abstandshalter zu einer Wahrung eines Minimalabstands von der Wand 52a. Vorzugsweise erstreckt sich die Frontseite 66a entlang der Längsachse 38a über den Hauptaufnahmeabschnitt und über den Sockelabschnitt 20a. Insbesondere begrenzt die Rückseite 68a den Hauptaufnahmeabschnitt. Der Sockelabschnitt 20a umfasst zumindest eine weitere Abschlussfläche 30a zu einer Anordnung an einem weiteren Untergrund (vgl. Figuren 4 und 5). Die weitere Abschlussfläche 30a erstreckt sich insbesondere von der Rückseite 68a zur Abschlussfläche 28a. Die weitere Abschlussfläche 30a ist im Wesentlichen senkrecht zu der Lateralebene angeordnet. Die weitere Abschlussfläche 30a weist insbesondere zu Rückseite 68a einen stumpfen Innenwinkel, insbesondere einen Winkel von 145°, auf. Die weitere Abschlussfläche 30a weist zur Abschlussfläche 28a insbesondere einen stumpfen Innenwinkel, insbesondere einen Winkel von 125°, auf. Eine sich verjüngende Außenkontur des Sockelabschnitts 20a weist in einer zu den Abschlussflächen 28a, 30a des Sockelabschnitts 20a senkrechten Ebene den stumpfen Innenwinkel auf. Insbesondere ist die Außenkontur des Sockelabschnitts 20a in der zu den Abschlussflächen 28a, 30a des Sockelabschnitts 20a senkrechten Lateralebene trapezförmig ausgebildet. Zumindest eine der, insbesondere beide, Abschlussflächen 28a, 30a sind/ist kleiner als eine maximale Querschnittsfläche der Aufnahmeeinheit 16a, insbesondere in einer zur Längsachse 38a senkrechten Ebene.

Die Montagevorrichtung 10a umfasst insbesondere einen Anschlussbereich, welcher an der weiteren Abschlussfläche 30a angeordnet ist. Anschlüsse 48a, 50a zu der Fluidfördervorrichtung 14a sind in dem Anschlussbereich angeordnet. Die hier gezeigten Anschlüsse 48a, 50a sind insbesondere als fluidtechnische Anschlüsse zu einem Fluidaustausch mit der Fluidfördervorrichtung 14a ausgebildet. Die HKLS-Vorrichtung 12a umfasst zumindest eine Durchführung 34a zu der Fluidfördervorrichtung 14a, insbesondere zu einem der Anschlüsse 48a. Die HKLS-Vorrichtung 12a umfasst zumindest eine weitere Durchführung 36a zu der Fluidfördervorrichtung 14a, insbesondere zu einem der Anschlüsse 50a. Die Durchführung 34a und/oder die weitere Durchführung 36a sind/ist an einer der weiteren Abschlussflächen 30a des Sockelabschnitts 20a angeordnet. Die Durchführung 34a und die weitere Durchführung 36a weisen in unterschiedliche Richtungen und/oder sind derart ausrichtbar. Insbesondere weist eine der Durchführungen 34a in eine Richtung zumindest im Wesentlichen parallel zur Längsachse 38a, insbesondere zu einem Anschließen einer in der Wand 52a angeordneten Leitung. Insbesondere weist eine der Durchführungen 36a in eine Richtung zumindest im Wesentlichen senkrecht zur Längsachse 38a, insbesondere zu einem Anschließen einer in dem Boden 22a angeordneten Leitung. Insbesondere sind die Anschlüsse 48a, 50a vollständig innerhalb der Aufnahmeeinheit 16a angeordnet und ragen insbesondere nicht über ein Gehäuse der HKLS-Vorrichtung 12a hinaus.

Figur 3 zeigt die Ausgleichsfußeinheit 32a. Die Ausgleichsfußeinheit 32a umfasst einen Schwenkträger 56a. Die Ausgleichsfußeinheit 32a umfasst einen Montagefuß 64a. Die Ausgleichsfußeinheit 32a umfasst eine Schwenkachse 54a. Der Schwenkträger 56a ist an der Schwenkachse 54a relativ zu dem Montagefuß 64a schwenkbar gelagert. Der Montagefuß 64a ist zu einer Fixierung an einem geneigten Untergrund, insbesondere einem Dach 24a, 26a (siehe Figuren 4 und 5), vorgesehen. Insbesondere weist der Montagefuß 64a Fixierungsflächen auf, mit welchen der Montagefuß 64a beispielsweise an einem Dachgebälk des Gebäudes, insbesondere mittels Schrauben, fixierbar ist. Der Schwenkträger 56a weist eine Anlegeseite 58a auf. Die Anlegeseite 58a ist insbesondere zu einer Anordnung an der Abschlussfläche 28a vorgesehen. Eine Haupterstreckungsebene der Anlegeseite 58a ist insbesondere dazu vorgesehen, parallel zu der Abschlussfläche 28a an dem Sockelabschnitt 20a angeordnet zu werden. Insbesondere ist die Anlegeseite 58a mittels Schwenkens relativ zu einem geneigten Untergrund dazu vorgesehen, die Abschlussfläche 28a zumindest im Wesentlichen parallel zur Horizontalen auszurichten. Vorzugsweise ist eine Haupterstreckungsebene der Anlegeseite 58a relativ zu einer Haupterstreckungsebene des Montagefußes 64a zumindest zwischen 22° und 55° schwenkbar. Vorzugsweise umfasst der Schwenkträger 56a eine weitere Anlegeseite 60a. Insbesondere ist die weitere Anlegeseite 60a zu einer Anordnung an der weiteren Abschlussfläche 30a vorgesehen. Eine Haupterstreckungsebene der weiteren Anlegeseite 60a ist insbesondere dazu vorgesehen, parallel zu der weiteren Abschlussfläche 30a an dem Sockelabschnitt 20a angeordnet zu werden. Insbesondere weisen die Haupterstreckungsebenen der Anlegeseiten 58a, 60a einen stumpfen Außenwinkel, insbesondere einen Winkel von 125°, auf. Der Montagefuß 64a weist insbesondere ein Schwenkstellelement 62a auf. Das Schwenkstellelement 62a ist insbesondere sowohl an dem Montagefuß 64a als auch an dem Schwenkträger 56a, insbesondere an der Anlegeseite 58a, angeordnet. Das Schwenkstellelement 62a umfasst insbesondere ein Scherengelenk und insbesondere eine Spindelwinde zu einer Einstellung des Scherengelenks. Insbesondere ist eine Schwenkposition des Schwenkträgers 56a relativ zu dem Montagefuß 64a mittels des Schwenkstellelements 62a einstellbar, insbesondere fixierbar.

Figur 4 zeigt eine Montage der HKLS-Vorrichtung 12a auf einem geneigten Dach 24a, welches insbesondere eine Neigung von 22° relativ zur Horizontalen aufweist. Die Ausgleichsfußeinheit 32a ist zwischen dem Sockelabschnitt 20a und dem Untergrund, insbesondere dem Dach 24a, angeordnet. Durch ein Schwenken des Schwenkträgers 56a ist die Abschlussfläche 28a relativ zu dem Untergrund, insbesondere um 22°, geneigt und insbesondere im Wesentlichen parallel zur Horizontalen ausrichtbar. Die Rückseite 68a ist insbesondere dem geneigten Untergrund, insbesondere dem Dach 24a, zugewandt angeordnet. Die Frontseite 66a ist insbesondere dem geneigten Untergrund, insbesondere dem Dach 24a, abgewandt angeordnet.

Figur 5 zeigt eine Montage der HKLS-Vorrichtung 12a auf einem weiteren geneigten Dach 26a, welches insbesondere eine Neigung von 55° relativ zur Horizontalen aufweist. Durch ein Schwenken des Schwenkträgers 56a ist die Abschlussfläche 28a relativ zu dem Untergrund, insbesondere um 55°, geneigt und insbesondere im Wesentlichen parallel zur Horizontalen ausrichtbar. Die weitere Abschlussfläche 30a ist im Wesentlichen parallel zu dem Untergrund angeordnet.

In der Figur 6 ist ein weiteres Ausführungsbeispiel der Erfindung gezeigt. Die nachfolgenden Beschreibungen und die Zeichnungen beschränken sich im Wesentlichen auf die Unterschiede zwischen den Ausführungsbeispielen, wobei bezüglich gleich bezeichneter Bauteile, insbesondere in Bezug auf Bauteile mit gleichen Bezugszeichen, grundsätzlich auch auf die Zeichnungen und/oder die Beschreibung der anderen Ausführungsbeispiele, insbesondere der Figuren 1 bis 5, verwiesen werden kann. Zur Unterscheidung der Ausführungsbeispiele ist der Buchstabe a den Bezugszeichen des Ausführungsbeispiels in den Figuren 1 bis 5 nachgestellt. In dem Ausführungsbeispiel der Figur 6 ist der Buchstabe a durch den Buchstaben b ersetzt.

Figur 6 zeigt eine HKLS-Vorrichtung 12b. Die HKLS-Vorrichtung 12b umfasst eine Fluidfördervorrichtung 14b. Die HKLS-Vorrichtung 12b umfasst eine Montagevorrichtung 10b. Die Montagevorrichtung 10b umfasst zumindest eine Aufnahmeeinheit 16b, insbesondere einen Trägerrahmen. Die Aufnahmeeinheit 16b ist zu einer Aufnahme der Fluidfördervorrichtung 14b vorgesehen. Die Aufnahmeeinheit 16b umfasst zumindest eine Montagestelle 18b. Die Montagestelle 18b ist zu einer Fixierung der Fluidfördervorrichtung 14b an der Aufnahmeeinheit 16b vorgesehen. Die Aufnahmeeinheit 16b weist einen sich verjüngenden Sockelabschnitt 20b auf. Der Sockelabschnitt 20b ist zu einer Aufstellung oder Montage der Aufnahmeeinheit 16b an einem Untergrund vorgesehen. Der Sockelabschnitt 20b bildet die Montagestelle 18b aus. Die Aufnahmeeinheit 16b weist insbesondere eine Skelettbauweise auf. Die Aufnahmeeinheit 16b umfasst insbesondere nur Leisten und Bodenplatten. Eine Ausgleichsfußeinheit 32b der Montagevorrichtung 10b weist insbesondere einen Spindelhub als Schwenkstellelement 62b auf. Insbesondere weist die Ausgleichsfußeinheit 32b ein weiteres Schwenkstellelement 70b, insbesondere einen weiteren Spindelhub, auf. Insbesondere sind die Schwenkstellelemente 62b, 70b unabhängig voneinander verstellbar.

Hinsichtlich weiterer Merkmale und/oder Funktionen der HKLS-Vorrichtung 12b mit Montagevorrichtung 10b darf auf die Beschreibung der Figuren 1 bis 5 verwiesen werden.

## Patentansprüche

1. HKLS-Vorrichtung (12a, 12b) mit einer Fluidfördervorrichtung (14a; 14b) und einer
Montagevorrichtung, welche zumindest eine Aufnahmeeinheit (16a; 16b), insbesondere einen Trägerrahmen, zu einer Aufnahme der Fluidfördervorrichtung (14a; 14b) aufweist, wobei die Aufnahmeeinheit (16a; 16b) zumindest eine Montagestelle (18a; 18b) umfasst, welche zu einer Fixierung der Fluidfördervorrichtung (14a; 14b) an der Aufnahmeeinheit (16a; 16b) vorgesehen ist, **dadurch gekennzeichnet, dass** die Aufnahmeeinheit (16a; 16b) einen sich verjüngenden Sockelabschnitt (20a; 20b) zu einer Aufstellung oder Montage der Aufnahmeeinheit (16a; 16b) an einem Untergrund, insbesondere Boden (22a) oder Dach (24a, 26a; 24b), umfasst, wobei der Sockelabschnitt (20a; 20b) die Montagestelle(18a; 18b) ausbildet, wobei die Montagevorrichtung eine Ausgleichsfußeinheit (32a; 32b) aufweist, welche zu einer Ausrichtung der Aufnahmeeinheit (16a; 16b) relativ zu dem Untergrund schwenkbar an dem Sockelabschnitt (20a; 20b) angeordnet ist, wobei die Ausgleichsfußeinheit (32a; 32b) einen Schwenkträger (56a) umfasst, der zu einer drehfesten Anordnung an der Aufnahmeeinheit (16a; 16b) vorgesehen ist, und wobei die Ausgleichsfußeinheit (32a; 32b) zumindest einen Montagefuß (64a; 64b) umfasst, welcher zu einer drehfesten Anordnung an dem Untergrund vorgesehen ist, wobei die Ausgleichsfußeinheit (32a; 32b) eine Schwenkachse (54a) umfasst, wobei der Schwenkträger (56a; 56b) an der Schwenkachse (54a; 54b) relativ zu dem Montagefuß (64a; 64b) schwenkbar gelagert ist, wobei der Montagefuß (64a; 64b) zu einer Fixierung an einem geneigten Untergrund, insbesondere einem Dach (24a, 26a), vorgesehen ist.

2. HKLS-Vorrichtung (12a, 12b) nach Anspruch 1, **dadurch gekennzeichnet, dass** der
Sockelabschnitt (20a; 20b) zumindest eine Abschlussfläche (28a; 28b) zu einer Anordnung an dem Untergrund aufweist und zumindest eine weitere Abschlussfläche (30a; 30b) zu einer Anordnung an einem weiteren Untergrund umfasst.

3. HKLS-Vorrichtung (12a, 12b) nach Anspruch 1 oder 2, **dadurch gekennzeichnet, dass**
der Sockelabschnitt (20a; 20b) zumindest eine Abschlussfläche (28a, 30a; 28b, 30b) zu einer Anordnung an dem Untergrund aufweist, welche kleiner ist als eine maximale Querschnittsfläche der Aufnahmeeinheit (14a; 14b).

4. HKLS-Vorrichtung (12a, 12b) nach einem der vorhergehenden Ansprüche, **dadurch**
**gekennzeichnet, dass** eine sich verjüngende Außenkontur des Sockelabschnitts (20a; 20b) in einer zu Abschlussflächen (28a, 30a; 28b, 30b) des Sockelabschnitts (20a; 20b) senkrechten Ebene einen stumpfen Innenwinkel aufweist, insbesondere trapezförmig ausgebildet ist.

5. HKLS-Vorrichtung (12a, 12b) nach einem der vorhergehenden Ansprüche, **dadurch**
**gekennzeichnet, dass** die Montagestelle (18a; 18b) als Bodenplatte ausgebildet ist und eine zu einer Anordnung an dem Untergrund vorgesehene Abschlussfläche (28a; 28b) des Sockelabschnitts (20a; 20b) bildet.

6. HKLS-Vorrichtung (12a, 12b) nach einem der vorhergehenden Ansprüche,
**gekennzeichnet durch** zumindest eine Durchführung (34a, 36a) zu der Fluidfördervorrichtung (14a; 14b), welche an einer zu einer Anordnung an dem Untergrund vorgesehenen Abschlussfläche (30a; 30b) des Sockelabschnitts (20a; 20b) angeordnet ist.

7. HKLS-Vorrichtung (12a, 12b) nach einem der vorhergehenden Ansprüche,
**gekennzeichnet durch** zumindest zwei Durchführungen (34a, 36a) zu der Fluidfördervorrichtung (14a; 14b), welche in unterschiedliche Richtungen weisen oder ausrichtbar sind.

8. HKLS-Vorrichtung (12a, 12b) nach einem der vorhergehenden Ansprüche, **dadurch**
**gekennzeichnet, dass** die Fluidfördervorrichtung (14a; 14b) die Montagevorrichtung, insbesondere den Sockelabschnitt (20a; 20b), zumindest im Wesentlichen hohlraumfrei ausfüllt.

## Claims

1. HVAC/sanitary device (12a, 12b) having a fluid-conveying device (14a; 14b) and having a mounting device which has at least one accommodating unit (16a; 16b), in particular a carrier frame, for accommodating the fluid-conveying device (14a; 14b), wherein the accommodating unit (16a; 16b) comprises at least one mounting point (18a; 18b) which is intended for fixing of the fluid-conveying device (14a; 14b) to the accommodating unit (16a; 16b), **characterized in that** the accommodating unit (16a; 16b) comprises a narrowing pedestal section (20a; 20b) for erection or mounting of the accommodating unit (16a; 16b) on a substrate, in particular floor (22a) or roof (24a; 26a; 24b), wherein the pedestal section (20a; 20b) forms the mounting point (18a; 18b), wherein the mounting device has a compensating foot unit (32a; 32b) which is pivotably arranged on the pedestal section (20a; 20b) for orientation of the accommodation unit (16a; 16b) relative to the substrate, wherein the compensating foot unit (32a; 32b) comprises a pivoting carrier (56a) which is intended for rotationally fixed arrangement on the accommodating unit (16a; 16b), and wherein the compensating foot unit (32a; 32b) comprises at least one mounting foot (64a; 64b) which is intended for rotationally fixed arrangement on the substrate, wherein the compensating foot unit (32a; 32b) comprises a pivot axle (54a), wherein the pivoting carrier (56a; 56b) is mounted on the pivot axle (54a; 54b) so as to be pivotable relative to the mounting foot (64a; 64b), wherein the mounting foot (64a; 64b) is intended for fixing to an inclined substrate, in particular a roof (24a, 26a).

2. HVAC/sanitary device (12a, 12b) according to Claim 1, **characterized in that** the pedestal section (20a; 20b) has at least one terminating surface (28a; 28b) for arrangement on the substrate, and has at least one further terminating surface (30a; 30b) for arrangement on a further substrate.

3. HVAC/sanitary device (12a, 12b) according to Claim 1 or 2, **characterized in that** the pedestal section (20a; 20b) has at least one terminating surface (28a, 30a; 28b, 30b) for arrangement on the substrate that is smaller than a maximum cross-sectional surface of the accommodating unit (14a; 14b) .

4. HVAC/sanitary device (12a, 12b) according to one of the preceding claims, **characterized in that** a narrowing outer contour of the pedestal section (20a; 20b) has an obtuse interior angle in a plane normal to terminating surfaces (28a, 30a; 28b, 30b) of the pedestal section (20a; 20b), in particular is of trapeziform form.

5. HVAC/sanitary device (12a, 12b) according to one of the preceding claims, **characterized in that** the mounting point (18a, 18b) is in the form of a bottom plate and forms a terminating surface (28a; 28b), intended for arrangement on the substrate, of the pedestal section (20a; 20b).

6. HVAC/sanitary device (12a, 12b) according to one of the preceding claims, **characterized by** at least one lead-through (34a, 36a) to the fluid-conveying device (14a; 14b), which is arranged on a terminating surface (30a; 30b), intended for arrangement on the substrate, of the pedestal section (20a; 20b).

7. HVAC/sanitary device (12a, 12b) according to one of the preceding claims, **characterized by** at least two lead-throughs (34a, 36a) to the fluid-conveying device (14a; 14b), which point or are able to oriented in different directions.

8. HVAC/sanitary device (12a, 12b) according to one of the preceding claims, **characterized in that** the fluid-conveying device (14a; 14b) at least substantially fills the mounting device, in particular the pedestal section (20a; 20b), in a cavity-free manner.

## Revendications

1. Dispositif de CVCA (12a, 12b) avec un dispositif de transport de fluide (14a ; 14b) et un dispositif de montage, qui présente au moins une unité de réception (16a ; 16b), notamment un cadre de support, pour une réception du dispositif de transport de fluide (14a ; 14b), l'unité de réception (16a ; 16b) comprenant au moins un emplacement de montage (18a ; 18b) qui est prévu pour une fixation du dispositif de transport de fluide (14a ; 14b) sur l'unité de réception (16a ; 16b), **caractérisé en ce que** l'unité de réception (16a ; 16b) comprend une section de socle se rétrécissant (20a ; 20b) pour une installation ou un montage de l'unité de réception (16a ; 16b) sur un substrat, notamment un sol (22a) ou un toit (24a, 26a ; 24b), la section de socle (20a ; 20b) formant l'emplacement de montage (18a ; 18b), le dispositif de montage présentant une unité de pied d'équilibrage (32a ; 32b) qui est agencée de manière pivotante sur la section de socle (20a ; 20b) pour une orientation de l'unité de réception (16a ; 16b) par rapport au substrat, l'unité de pied d'équilibrage (32a ; 32b) comprenant un support pivotant (56a) qui est prévu pour un agencement immobile en rotation sur l'unité de réception (16a ; 16b), et l'unité de pied d'équilibrage (32a ; 32b) comprenant au moins un pied de montage (64a ; 64b) qui est prévu pour un agencement immobile en rotation sur le substrat, l'unité de pied d'équilibrage (32a ; 32b) comprenant un axe de pivotement (54a), le support pivotant (56a ; 56b) étant monté de manière pivotante sur l'axe de pivotement (54a ; 54b) par rapport au pied de montage (64a ; 64b), le pied de montage (64a ; 64b) étant prévu pour une fixation sur un substrat incliné, notamment un toit (24a, 26a).

2. Dispositif de CVCA (12a, 12b) selon la revendication 1, **caractérisé en ce que** la section de socle (20a ; 20b) présente au moins une surface d'extrémité (28a ; 28b) pour un agencement sur le substrat et au moins une autre surface d'extrémité (30a ; 30b) pour un agencement sur un autre substrat.

3. Dispositif de CVCA (12a, 12b) selon la revendication 1 ou 2, **caractérisé en ce que** la section de socle (20a ; 20b) présente au moins une surface d'extrémité (28a, 30a ; 28b, 30b) pour un agencement sur le substrat qui est plus petite qu'une surface de section transversale maximale de l'unité de réception (14a ; 14b).

4. Dispositif de CVCA (12a, 12b) selon l'une quelconque des revendications précédentes, **caractérisé en ce qu'**un contour extérieur se rétrécissant de la section de socle (20a ; 20b) présente un angle intérieur obtus dans un plan perpendiculaire aux surfaces d'extrémité (28a, 30a ; 28b, 30b) de la section de socle (20a ; 20b), notamment est configuré sous forme trapézoïdale.

5. Dispositif de CVCA (12a, 12b) selon l'une quelconque des revendications précédentes, **caractérisé en ce que** l'emplacement de montage (18a ; 18b) est configuré sous forme de plaque de fond et forme une surface d'extrémité (28a ; 28b) de la section de socle (20a ; 20b) prévue pour un agencement sur le substrat.

6. Dispositif de CVCA (12a, 12b) selon l'une quelconque des revendications précédentes, **caractérisé par** au moins un passage (34a, 36a) vers le dispositif de transport de fluide (14a ; 14b) qui est agencé sur une surface d'extrémité (30a ; 30b) de la section de socle (20a ; 20b) prévue pour un agencement sur le substrat.

7. Dispositif de CVCA (12a, 12b) selon l'une quelconque des revendications précédentes, **caractérisé par** au moins deux passages (34a, 36a) vers le dispositif de transport de fluide (14a ; 14b), qui sont dirigés ou peuvent être orientés dans des directions différentes.

8. Dispositif de CVCA (12a, 12b) selon l'une quelconque des revendications précédentes, **caractérisé en ce que** le dispositif de transport de fluide (14a ; 14b) remplit le dispositif de montage, notamment la section de socle (20a ; 20b), au moins essentiellement sans espace vide.
